# EUROPÄISCHE PATENTSCHRIFT

(11) **EP 2 555 995 B1**
(45) Veröffentlichungstag und Bekanntmachung des Hinweises auf die Patenterteilung: **16.09.2015**
(21) Anmeldenummer: 11709105.8
(22) Anmeldetag: 14.03.2011
(51) Int. Cl.: B65D 77/06

(54) **PACKUNG FÜR FLIEßFÄHIGE PRODUKTE**
PACKAGING FOR FLOWABLE PRODUCTS
EMBALLAGE POUR PRODUITS COULANTS

(30) Priorität: 09.04.2010 DE 102010014480
(43) Veröffentlichungstag der Anmeldung: 13.02.2013
(73) Patentinhaber: Hensen, Henno, 28329 Bremen (DE)
(72) Erfinder: HENSEN, Henno, 28329 Bremen (DE); SUERBAUM, Wolfgang, 76530 Baden-Baden (DE); IMHOLZ, Nico, 76593 Gernsbach-Staufenberg (DE)
(74) Vertreter: Cohausz & Florack
(86) Internationale Anmeldenummer: PCT/EP2011/053804
(87) Internationale Veröffentlichungsnummer: WO 2011/124445

(56) Entgegenhaltungen:
- WO-A1-92/16432
- WO-A1-2006/014682
- US-A- 4 708 260
- US-A- 5 203 470

## Beschreibung

Die Erfindung betrifft eine Packung für fließfähige, insbesondere flüssige und viskose, Produkte mit einem flexiblen Innenbeutel zur Aufnahme eines Produkts, wobei der Innenbeutel mit einem einen Verschluss aufweisenden Ausgießer versehen ist, und mit einer Umverpackung, die den Innenbeutel zumindest teilweise umgibt und den Innenbeutel stützt.

Mit einer Umverpackung im Sinne der vorliegenden Erfindung ist ein im Vergleich zu dem flexiblen Innenbeutel relativ steifes Material bzw. Element gemeint, das geeignet ist, den Innenbeutel in einer aufrechten Lage dauerhaft zu halten. Solche Umverpackungen werden in der Regel von einer Kartonummantelung, die üblicherweise eine Quaderform hat, gebildet. Grundsätzlich kann auch ein relativ steifer Kunststoff verwendet werden.

Eine typische Packung der zuvor beschriebenen Art mit einem flexiblen Innenbeutel und einem relativ steifen Karton als Umverpackung ist die sogenannte "Bag-in-Box-Verpackung", die bereits seit den 50er Jahren des letzten Jahrhunderts als Flüssigkeitscontainer bekannt ist. Der Innenbeutel besteht aus einem flexiblen Folienverbundmaterial, der mechanisch durch einen Wellkarton oder ähnliches gestützt ist. Der Innenbeutel ist in der Regel mit einer drucklosen Flüssigkeit, beispielsweise einem Getränk, befüllt und an einem Ende über einen einen Zapfhahn aufweisenden Ausgießer verschlossen. Der so gefüllte und geschlossene Innenbeutel wird anschließend in die Umverpackung eingesetzt. Der die Umverpackung bildende Karton wird anschließend vollständig verschlossen.

Problematisch bei der vorangehenden Packung ist die relativ komplizierte Bedienung für den Konsumenten. So muss der Konsument zunächst in der Umverpackung eine Öffnung vorsehen, indem er ein in der Regel vorgestanztes Fenster im Kartonmaterial eindrückt. Anschließend muss der Konsument den Zapfhahn im Innern des Kartons greifen und durch die zuvor hergestellte Öffnung nach außen führen. Anschließend muss die Packung so ausgerichtet werden, dass die Flüssigkeit beim Öffnen des Zapfhahns automatisch ausfließen kann. Erst dann kann der Konsument den Zapfhahn öffnen und die Flüssigkeit entnehmen. Der Zapfhahn ist stets unten angebracht, um mit Hilfe des statischen Drucks und des innen kollabierenden Beutels die Flüssigkeit auslaufen zu lassen, was im Gebrauch eines Gebindes von mehreren Litern, beispielsweise 20 Litern, umständlich ist.

Eine solche Packung hat sich bisher beim privaten Endverbraucher noch nicht durchgesetzt, sondern findet überwiegend in der Gastronomie Anwendung. Dies ist sicherlich zum einen darauf zurückzuführen, dass der Endverbraucher gewöhnt ist, Flüssigkeiten aus Kunststoff- oder Glasflaschen zu konsumieren, bei denen er lediglich einen Schraubverschluss, Kronkorken oder Korken lösen muss und daraufhin durch Kippen der Flasche sofort die Flüssigkeit ausgießen kann. Im Vergleich dazu ist die Anwendung eines Bag-in-Box-Systems relativ komplex. Zum anderen hat das Bag-in-Box-System den Nachteil, dass ein Zapfhahn, wenn auch nur im geringen Maße, Tropfen ansammelt, was unerwünschte Verschmutzungen im Endverbraucherhaushalt zur Folge hat. Auch steht die Flüssigkeit, damit sie bei geöffnetem Zapfhahn abfließen kann, am Zapfhahn immer unter Druck an, so dass in dem Fall, dass der Zapfhahn unabsichtlich nicht ganz verschlossen worden ist, Flüssigkeit aus der Packung herausgelangen kann, die das Verschmutzungsrisiko der Umgebung weiter erhöht (Leckagerisiko).

In der Gastronomie sind die vorangehenden Nachteile weniger relevant, da es sich häufig um Großpackungen von mehreren Litern, in der Regel bis zu 20 Litern, handelt, die entsprechend lange halten und nicht so oft ausgewechselt werden müssen. Auch stehen in der Gastronomie diese Packungen in der Regel im Schankbereich oder der Küche, welche Bereiche ohnehin täglich gesäubert werden und auch aufgrund spezieller funktionaler Oberflächen leichter sauber zu halten sind als im Falle eines Privathaushaltes.

Vor diesem Hintergrund besteht daher seitens der Getränkeindustrie der Bedarf, Getränkepackungen und dergleichen zu entwickeln, die einerseits relativ einfach in der Anwendung sind und damit vom Endverbraucher leichter akzeptiert werden. Andererseits besteht der Trend zu umweltverträglichen und Ressourcen schonenden Materialien. Schließlich ist es außerdem gewünscht, wenn die geleerte Packung ein möglichst geringes Volumen einnimmt, was die Entsorgung und einfache Trennung von Kunststoff und Karton erleichtert.

Aus dem Stand der Technik sind auch Kunststoffbeutel als Packungen für Flüssigkeiten bekannt, die zwei gegenüberliegende Seitenwände aus einem relativ steifen Kunststoff und zwei dazu orthogonale Seitenwände aus einem relativ flexiblen Kunststoff aufweisen und an ihrer Oberseite mit einem eine Verschlusskappe aufweisenden Ausgießer versehen sind. Diese Packungen sind einerseits einfach in der Anwendung und andererseits, da sie aus recycelfähigem Kunststoff bestehen, umweltfreundlich und Ressourcen schonend. Auch können diese Packungen im geleerten Zustand zu einem relativ kleinen Volumen zusammengefaltet werden. Aufgrund der Verwendung unterschiedlich steifer Kunststoffe ist aber die Herstellung der Packungen relativ aufwendig. Auch haben die Packungen im Vergleich zu Kartonpackungen einen relativ instabilen Stand und können daher nicht beliebig groß, gerade was die Höhe betrifft, ausgeführt werden.

Es ist eine Aufgabe der vorliegenden Erfindung, eine Packung der eingangs genannten Art, die einen flexiblen Innenbeutel und eine Umverpackung aufweist, derart weiterzuentwickeln, dass der Komfort bei der Anwendung durch den Konsumenten verbessert wird, wobei US 4 708 260 A eine Packung gemäss Oberbegriff von Anspruch 1 offenbart.

Die zuvor hergeleitete und aufgezeigte Aufgabe wird erfindungsgemäß bei einer Packung der eingangs genannten Art dadurch gelöst, dass die Umverpackung eine Öffnung aufweist, durch die der Ausgießer nach außen geführt ist, wobei der Ausgießer mit der Umverpackung, insbesondere lösbar, verbunden ist; und zuvor in der im kennzeichnenden Teil von Anspruch 1 definierten Art und Weise.

Indem die Umverpackung von vorne herein (herstellerseitig) eine Öffnung aufweist, durch die der Ausgießer bereits von vorne herein (herstellerseitig) nach außen geführt ist, muss der Konsument, um der Packung das Produkt, beispielsweise ein Getränk oder dergleichen, zu entnehmen, nicht erst mühevoll selbst eine Öffnung in der Umverpackung vorsehen und dann durch diese Öffnung den Ausgießer greifen und nach außen führen. Da außerdem der Ausgießer mit der Umverpackung verbunden ist, ist der Ausgießer an der Umverpackung fixiert und kann nicht unabsichtlich ins Innere der Umverpackung gelangen, wo dieser dann mühevoll wieder gegriffen und herausgeholt werden müsste. Durch die Fixierung des Ausgießers an der Umverpackung läßt sich als Verschluss auch auf einfache Weise eine Verschlusskappe, insbesondere eine schraubbare Verschlusskappe, verwenden. Durch eine verdrehsichere Verbindung zwischen Ausgießer und Umverpackung kann ein solcher Schraubverschluss auch vom Konsumenten ohne weiteres mit einer Hand abgeschraubt werden, selbst wenn die Verschraubung relativ fest sitzt, da sich der Ausgießer und der Innenbeutel nicht relativ zu der Umverpackung drehen können, wenn eine Drehkraft auf die Schraubkappe bzw. die Verschlusskappe ausgeübt wird.

Für den Konsumenten ist eine solche Packung also ähnlich einfach zu bedienen wie eine herkömmliche Flasche mit einem Schraubverschluss.

Der Komfort für den Konsumenten, insbesondere den privaten Endverbraucher, ist damit gegenüber dem bekannten Bag-in-Box-System deutlich erhöht. Dies gilt umso mehr, als eine solche Packung auch wie herkömmliche Flaschen mit nach oben weisendem Ausgießer gelagert werden kann, was das Risiko einer Leckage, selbst wenn der Ausgießer nicht ordnungsgemäß verschlossen ist, auf ein Minimum reduziert. Auch sich während des Ausgießens am Ausgießer ansammelnde Tropfen führen nicht zu einer Verschmutzung der Umgebung, da nach der Benutzung der Packung diese wieder automatisch so ausgerichtet wird, dass die Ausgießeröffnung nach oben weist und Tropfen folglich zurückfließen. Im Gegensatz dazu ist bei dem bekannten Bag-in-Box-System der Ausgießer mit dem Zapfhahn aus einer Öffnung in einer Seitenwand nahe dem Packungsboden herauszuführen, welche Anordnung nicht verhindert, dass Tropfen vom Zapfhahn in die Umgebung gelangen.

Neben einer einfachen Anwendung ist ein weiterer Vorteil die Möglichkeit der Verwendung umweltfreundlicher und Ressourcen schonender Materialien, beispielsweise recyceltem bzw. recycelfähigem Kunststoff für den flexiblen Innenbeutel und recyceltem bzw. recycelfähigem Karton (Zellulosefasermaterial) für die Umverpackung. Auch kann durch die stabile Umverpackung, beispielsweise einen Karton, der Innenbeutel, da er optimal gestützt und geschützt ist, aus einer relativ dünnen Folie hergestellt werden, was den Verpackungskosten und dem Gewicht zugute kommt.

Da Innenbeutel und Umverpackung bis auf die Verbindung, insbesondere Verhakung und/oder Verschweißung des Ausgießers mit den Rändern der Öffnung in der Umverpackung nicht miteinander verbunden sind, kann schließlich, wenn die Verbindung zwischen Ausgießer und Umverpackung lösbar ausgeführt ist, die Umverpackung ohne weiteres von dem den Ausgießer aufweisenden Innenbeutel getrennt werden, wodurch auch eine getrennte Entsorgung der unterschiedlichen Materialien, beispielsweise Karton einerseits und Kunststoff andererseits, ohne weiteres möglich ist. Mit einer lösbaren Verbindung ist eine solche Verbindung gemeint, die vom Konsumenten ohne weiteres von Hand, das heißt ohne größeren Kraftaufwand und ohne Verwendung von Werkzeugen, lösbar ist.

Die Verbindung zwischen Ausgießer und Umverpackung ist daher bevorzugt gerade nur so stark, dass bei einem bestimmungsgemäßen Lösen bzw. Abschrauben (oder Aufsetzen bzw. Aufschrauben) der Verschlusskappe und bei einer bestimmungsgemäßen Verwendung der Packung in dem Fall, dass das Produkt entnommen werden soll, die Verbindung standhält, sobald aber eine größere Relativkraft zwischen Ausgießer und Umverpackung aufgewendet wird, als für den bestimmungsgemäßen Gebrauch notwendig ist, sich die Umverpackung sofort vom Ausgießer mit dem Beutel löst. Letzteres kann beispielsweise dadurch begünstigt werden, indem der Deckel der Umverpackung aufgeklappt oder vom übrigen Teil der Umverpackung gelöst wird.

Im Folgenden werden nun erfindungswesentliche sowie weitere Ausgestaltungen und entsprechende Vorteile der erfindungsgemäßen Packung beschrieben.

Gemäß einer Ausgestaltung der erfindungsgemäßen Packung weist die Umverpackung einen Boden, mehrere Seitenwände, bevorzugt vier Seitenwände, und einen Deckel auf, wobei die Öffnung im Deckel vorgesehen ist und der Ausgießer mit dem Deckel, insbesondere lösbar, verbunden ist. Eine solche Umverpackung ist besonders stabil, optisch ansprechend und vom Benutzer ohne weiteres bedienbar. Auch ist eine solche Packung optimal, auch in großen Mengen, lagerbar.

Erfindungsgemäß ist vorgesehen, dass der Ausgießer einen radial nach außen hervorstehenden Flansch und einen radial nach außen hervorstehenden Kragen aufweist, wobei der Flansch und der Kragen in axialer Richtung voneinander beabstandet sind, wobei der Abstand insbesondere kleiner als 4 mm, bevorzugt kleiner als 2 mm, besonders bevorzugt kleiner als 1,5 mm, ist. Der Flansch und/oder der Kragen können dabei von einem umlaufenden Ring oder von mehreren in Umfangsrichtung angeordneten Laschen gebildet werden. Der Flansch, der am unteren, zum Innenbeutel gerichteten Ende des Ausgießers angeordnet sein kann, dient dabei zur Befestigung des Innenbeutels am Ausgießer. Der Ausgießer ist von innen durch eine Öffnung im Beutel nach außen geführt, wobei der Flansch an der Beutelinnenseite zur Anlage kommt. Die Folie des Innenbeutels und der Flansch werden dann miteinander unlösbar verbunden, beispielsweise durch Heißsiegeln mit insbesondere dauerbeheizten Siegelbacken oder Ultraschallschweißen. Der Kragen, der in Richtung des vom Innenbeutel wegweisenden Ende des Ausgießers vom Flansch beabstandet ist, dient als Anlage für die Umverpackung, insbesondere den Deckel. Es ist dabei vorgesehen, dass der Ausgießer durch eine Öffnung im Innenbeutel nach außen geführt ist, wobei ein Abschnitt der Umverpackung, insbesondere des Deckels, und ein Abschnitt des Innenbeutels zwischen dem Flansch und dem Kragen angeordnet, insbesondere verklemmt, sind.

Dabei kann der Abschnitt der Umverpackung, insbesondere des Deckels, Einschnitte aufweisen, die zur Öffnung der Umverpackung weisen und insbesondere strahlenförmig zum Mittelpunkt der Öffnung gerichtet sind. Die Länge der Einschnitte entspricht mindestens der radialen Erstreckung des Kragens, so dass der Deckel bzw. die Umverpackung einfach über den Kragen gestülpt werden kann, insbesondere bei der Herstellung der Packung, wenn der die Öffnung aufweisende Teil der Umverpackung, beispielsweise der Deckel, mit dem Ausgießer und dem Kragen verbunden wird. Gleichermaßen gilt dies aber auch für den Fall, dass bei einer beispielsweise entleerten Packung der die Öffnung aufweisende Teil der Umverpackung bzw. der Deckel geöffnet bzw. vom Ausgießer entfernt wird, um den Innenbeutel von der Umverpackung zu trennen.

Wie bereits zuvor angedeutet, ist gemäß einer Ausgestaltung die dem Kragen zugewandte Seite des Flansches mit dem Innenbeutel flüssigkeitsdicht verbunden. Der Flansch liegt dabei vorzugsweise innenseitig an der inneren Oberfläche des Innenbeutels an. Die dem Flansch zugewandte Seite des Kragens ist, wie ebenfalls bereits angedeutet, bevorzugt mit der Umverpackung, insbesondere dem Deckel verbunden, so dass sich, von innen nach außen, ein beispielhafter Schichtaufbau ergibt, beginnend mit dem Flansch, gefolgt von einem Abschnitt des Innenbeutels (das heißt der Folie des Innenbeutels), wiederum gefolgt von einem Abschnitt der Umverpackung bzw. des Deckels und schließlich endend mit dem Kragen.

Um eine dauerhafte und dennoch auf einfache Weise lösbare Verbindung zwischen Ausgießer und Umverpackung zu erreichen, kann vorgesehen sein, dass die Verbindung zwischen Kragen und Umverpackung, insbesondere Deckel, eine punktuelle Verbindung ist, die bevorzugt durch Siegelpunkte, besonders bevorzugt Ultraschall-Schweißpunkte, gebildet wird. Durch das Vorsehen von Siegelpunkten bzw. Ultraschall-Schweißpunkten kann auf Klebstoff verzichtet werden, da im Siegelbereich der Kunststoff des Kragens und/oder die Oberfläche bzw. Beschichtung der Umverpackung lokal erhitzt und angeschmolzen wird, wodurch eine dauerhafte und klebemittelfreie Verbindung zwischen Kragen und Umverpackung entsteht. Insbesondere ist die Umverpackung zumindest im Bereich der Verbindung mit dem Kragen mit einer Oberfläche, insbesondere Beschichtung, versehen, die konfiguriert ist, mit erwärmtem (das heißt verflüssigtem) Kunststoff nach dessen Aushärten eine haftende Verbindung zu bilden. Grundsätzlich ist es aber auch denkbar, die Verbindung zwischen Ausgießer und Umverpackung mittels Leim, insbesondere Heißleim, herzustellen. So handelt es sich hier, insbesondere bei einer nur punktuellen Verbindung, um einen nur relativ kleinen Bereich, den es zu verbinden gilt, so dass, insbesondere wenn die Umverpackung klebemittelfrei hergestellt wird, dadurch die Packung trotzdem umweltverträglich und kostengünstig hergestellt werden kann.

Gemäß einer weiteren Ausgestaltung hat der Flansch einen größeren Durchmesser als der Kragen, wobei der Flansch in einem Abschnitt, der in axialer Richtung vom Kragen überdeckt wird, eine größere Dicke als in dem übrigen Teil hat. Auf diese Weise wird einerseits das Einführen des (Karton-) Materials der Umverpackung in den Bereich zwischen Flansch und Kragen erleichtert, da sich der äußere Teil des Flansches flexibel und elastisch verhält. Der innere Teil des Flansches, der in axialer Richtung vom Kragen überdeckt wird, ist dagegen steifer ausgebildet und begünstigt ein Verklemmen des Materials der Umverpackung zwischen Flansch und Kragen.

Gemäß wiederum einer weiteren Ausgestaltung der erfindungsgemäßen Packung ist es wie zuvor beschrieben möglich (aber nicht zwingend), zumindest die Verbindung zwischen Ausgießer und Umverpackung klebemittelfrei zu gestalten, das heißt für die Verbindung wird in dem Fall kein Leim, insbesondere Heißleim, verwendet. Bevorzugt ist es zusätzlich oder alternativ auch denkbar, die Umverpackung klebemittelfrei zusammenzufügen, beispielsweise durch Heißsiegeln mit insbesondere dauerbeheizten Siegelbacken oder bevorzugt durch Ultraschallschweißen. Eine solche klebemittelfreie Packung ist einerseits besonders umweltverträglich, andererseits aber auch relativ kostengünstig in der Herstellung. Auch eine entsprechende Herstellungsvorrichtung kann, da ein Klebemittel verzichtbar ist, einfacher aufgebaut sein.

Der Innenbeutel ist gemäß noch einer weiteren Ausgestaltung der erfindungsgemäßen Packung nur über den Ausgießer mit der Umverpackung verbunden und in der Umverpackung beweglich. Mit anderen Worten ist der Innenbeutel nur am Ausgießer fixiert, nicht aber an der Umverpackung. Auf diese Weise kann beim Entleeren der Packung, wenn also beispielsweise eine Flüssigkeit ausfließt, der Innenbeutel entsprechend sein Volumen um den Teil des abgeflossenen Produkts reduzieren. Mit anderen Worten gibt der Innenbeutel also beim Ausgießen des Produkts entsprechend nach (kollabiert), was den Vorteil hat, dass während des Ausgießens kein Druckausgleich im Innenbeutel erfolgen muss, also keine Luft während des Ausgießvorgangs von außen einströmt. Letzteres führt bei nicht nachgebenden (kollabierenden) Packungen zu einem stoßartigen Ausströmen (pülschen) des Produkts, was erfindungsgemäß erfolgreich vermieden wird. Indem der Beutel ferner mit einem luftfreien Kopfraum abgefüllt wird, kann auch ein Überschwappen der Flüssigkeit beim erstmaligen Öffnen der Packung zuverlässig verhindert werden, da dann zunächst Luft einströmt.

Die Umverpackung, der Ausgießer und der Innenbeutel können aus unterschiedlichsten Materialien hergestellt sein, solange gewährleistet ist, dass der Innenbeutel flexibel und in der Packung beim Entleeren möglichst frei beweglich ist, das heißt kollabieren kann, und solange die Umverpackung den flexiblen Innenbeutel durch ein relativ zum Innenbeutel steiferes Material stützt und vorzugsweise auch zu allen Seiten schützt. Unter Umweltgesichtspunkten besonders empfehlenswert ist, wenn die Umverpackung größtenteils, vorzugsweise vollständig, aus Karton besteht. Der Innenbeutel und/oder der Ausgießer kann größtenteils, vorzugsweise vollständig, aus Kunststoff bestehen.

Gemäß einer weiteren Ausgestaltung der erfindungsgemäßen Packung verläuft zumindest ein Abschnitt des Deckels, vorzugsweise der vollständige Deckel, schräg zum Boden und/oder zumindest einer der Seitenwände der Packung. Ein solch schräger Verlauf erleichtert das Ausgießen des Produkts, da auf diese Weise auch der Ausgießer, insbesondere wenn er mit einem senkrecht zur Mittelachse des Ausgießers hervorstehenden Kragen mit der Oberfläche des Deckels verbunden ist, entsprechend schräg gestellt ist. Es ist aber auch unabhängig von dem Verlauf des Deckels denkbar, dass die Mittelachse des Ausgießers schräg zum Boden und/oder zumindest einer der Seitenwände verläuft. Der Winkel zwischen der schrägen Ebene, in der besagter schräger Deckelabschnitt bzw. der Deckel verläuft, und der Ebene, in der besagter Boden verläuft, beträgt beispielsweise 10 bis 45°, bevorzugt 15 bis 38°, besonders bevorzugt 20 bis 25°. Der Winkel zwischen der Mittelachse des Ausgießers und der Ebene, durch die der Boden verläuft, beträgt beispielsweise 45 bis 80°, bevorzugt 52 bis 75°, besonders bevorzugt 65 bis 70°. Grundsätzlich ist aber auch ein rechtwinkliger statt eines schrägen Verlaufs denkbar, wobei also der Deckel parallel und/oder die Mittelachse des Ausgießers senkrecht zum Boden verläuft.

Um eine sichere und stabile Verbindung zwischen Ausgießer und Umverpackung zu gewährleisten, ist gemäß einer weiteren Ausgestaltung der erfindungsgemäßen Packung vorgesehen, dass die Wand des Ausgießers im Bereich zwischen Flansch und Kragen einen vergrößerten Querschnitt hat. Ein solch vergrößerter Querschnitt, der also gegenüber dem übrigen Querschnitt der Wand des Ausgießers größer ist, erhöht die Steifigkeit des Ausgießers in dem Bereich, mit welchem dieser mit der Umverpackung befestigt ist. Auch ist dies der Bereich, in welchem die Umverpackung zusammen mit dem Innenbeutel am Ausgießer befestigt, insbesondere verklemmt, sein kann, so dass auch die Klemmkraft nicht über die Zeit nachlässt.

Gemäß noch einer weiteren Ausgestaltung ist vorgesehen, dass mindestens eine der Seitenwände, vorzugsweise alle Seitenwände, an ihrem zum Deckel weisenden Ende Laschen aufweisen, die sich mit am Deckel vorgesehenen Laschen im geschlossenen Zustand des Deckels verhaken, wobei insbesondere jeder Lasche der Seitenwände eine Lasche des Deckels und/oder jeder Lasche des Deckels eine Lasche der Seitenwände zugeordnet ist. Auf diese Weise ist der Deckel, bei dem es sich um einen klappbaren Deckel handeln kann, auf einfache Weise mit den Seitenwänden verbindbar, was wiederum der Stabilität der gesamten Packung zugute kommt. Sich verhakende Laschen haben auch den Vorteil, dass einerseits zur Verbindung zwischen Deckel und Seitenwänden kein Klebemittel verwendet werden muss und andererseits bei der Herstellung der Packung ein zusätzlicher Schritt des Verklebens oder Siegelns entfallen kann.

Das vorangehend beschriebene Verhaken läßt sich auf besonders einfache Weise realisieren, wenn gemäß einer weiteren Ausgestaltung der erfindungsgemäßen Packung die Umverpackung aus einem einstückigen Zuschnitt besteht. Ein einstückiger Zuschnitt minimiert auch die Anzahl an Stellen, an denen zwei benachbarte Abschnitte der Umverpackung miteinander verbunden werden müssen, beispielsweise durch Ultraschallschweißen.

Ein typisches Verfahren zum Herstellen und/oder Befüllen einer Packung wie sie zuvor und später anhand der Figuren erläutert wird, wird im Folgenden beispielhaft beschrieben.

Ein solches Verfahren kann folgende Schritte enthalten:
- einen Schritt des Bereitstellens einer Folie in einer Schlauchbeutelmaschine,
- einen Schritt des Bereitstellens einer Vielzahl von Ausgießern,
- einen Schritt des Bereitstellens einer Vielzahl von Materialzuschnitten mit einer Öffnung,
- einen Schritt des Abziehens der Folie in eine Produktionsbewegungsrichtung,
- einen Schritt des Einbringens von Öffnungen in die Folie in regelmäßigen Abständen in Produktionsbewegungsrichtung,
- einen Schritt des Einsetzens eines der Ausgießer in jeweils eine der Öffnungen der Folie,
- einen Schritt des Formens der Folie zu einem Schlauch,
- einen Schritt des Längsversiegelns der Folie in Produktionsbewegungsrichtung,
- einen Schritt des Querversiegelns der Folie in regelmäßigen Abständen in Produktionsbewegungsrichtung,
- einen Schritt des Abtrennens einzelner Folienabschnitte in regelmäßigen Abständen in Produktionsbewegungsrichtung, wodurch Beutel vereinzelt werden,
- einen Schritt des Befüllens der Beutel mit dem Produkt,
- einen Schritt des Verschweißens der Beutel im Kopfraum
- einen Schritt des Aufrichtens der einzelnen Materialzuschnitte und Formen einer Umverpackung,
- einen Schritt des Einsetzens eines der Beutel in jeweils eine der Umverpackungen, wobei der jeweilige Ausgießer durch die Öffnung der Umverpackung nach außen geführt wird, und
- einen Schritt des Erzeugens einer, insbesondere lösbaren, Verbindung zwischen Ausgießer und Umverpackung.

Die vorangehenden Schritte sind nicht auf eine bestimmte Reihenfolge beschränkt, sondern können zumindest teilweise in nahezu beliebiger Reihenfolge durchgeführt werden. Beispielsweise können die Schritte aber auch in der Reihenfolge durchgeführt werden, wie diese in der vorangehenden Auflistung der erfindungsgemäßen Verfahrensschritte verwendet wurde.

Gemäß einer Ausgestaltung des Verfahrens wird der Ausgießer mit vormontiertem Verschluss, insbesondere vormontierter Verschlusskappe, bei der es sich um eine Schraubkappe handeln kann, in die Öffnung der Folie eingesetzt. Es ist aber auch möglich, den Ausgießer zunächst ohne Verschluss einzusetzen und den Verschluss erst in einem späteren Verfahrensschritt, beispielsweise nach einem Befüllen, aufzusetzen.

Die Öffnungen der Folie werden gemäß einer weiteren Ausgestaltung des erfindungsgemäßen Verfahrens von einem separaten Werkzeug erzeugt. Separat bedeutet dabei, dass nicht der Ausgießer selbst zum Erzeugen der Öffnungen verwendet wird, sondern dies maschinenseitig geschieht. Selbstverständlich kann aber auch der Ausgießer so ausgebildet sein, dass er dazu geeignet ist, selbst die jeweilige Öffnung zu erzeugen. Die Öffnungen zum Einsetzen des Ausgießers werden insbesondere gestanzt.

Wie zuvor bereits angedeutet, können die einzelnen Verfahrensschritte in unterschiedlicher Reihenfolge, teilweise auch gleichzeitig, durchgeführt werden.

So ist es bevorzugt, wenn der jeweilige Ausgießer vor dem Schritt des Formens der Folie zu einem Schlauch in die jeweilige Öffnung der Folie eingesetzt wird. Grundsätzlich ist es aber auch denkbar, den Schritt des Einsetzens nach dem Formen der Folie durchzuführen.

Es ist auch bevorzugt, den jeweiligen Ausgießer vor dem Schritt des Längsversiegelns und/oder Querversiegelns einzusetzen, obwohl dies auch danach geschehen kann.

Gemäß einer weiteren Ausgestaltung des Verfahrens wird der Ausgießer mit der Folie fest, d.h. unlösbar, verbunden. Unlösbar bedeutet, dass die Verbindung nicht ohne weiteres vom Konsumenten gelöst werden kann, ohne hierzu einen erhöhten Kraftaufwand aufzubringen. Das Verbinden der Ausgießer mit der Folie erfolgt insbesondere unmittelbar im Anschluss an den Schritt des Einsetzens der Ausgießer in die Öffnungen der Folie. Grundsätzlich könnte das Herstellen der Verbindung aber auch später erfolgen.

Die vorangehend beschriebenen Verbindungen, also das Verbinden des Ausgießers mit der Folie und/oder die Längs- und/oder Querversiegelungen und/oder das Verschweißen im Kopfraum, erfolgen gemäß einer weiteren Ausgestaltung des Verfahrens mittels Ultraschall. Grundsätzlich ist auch ein Heißsiegeln mit insbesondere dauerbeheizten Siegelbacken denkbar. Bevorzugt soll aber auf ein separates Klebemittel zur Herstellung der Verbindungen verzichtet werden, was das Verfahren vereinfacht, beschleunigt, umweltfreundlicher macht und die einzelnen Verpackungsmittel leichter recycelbar macht.

Bei dem Schritt des Quersiegelns der Folie wird gemäß noch einer weiteren Ausgestaltung des Verfahrens jeweils eine Doppelnaht erzeugt und das Abtrennen einzelner Folienabschnitte erfolgt durch einen Trennschnitt zwischen den Nähten der Doppelnaht. Grundsätzlich ist es aber auch denkbar, eine relativ breite Querversiegelung mit nur einer Naht vorzusehen, wobei dann der Trennschnitt so durch die Naht erfolgt, dass zu beiden Seiten des Trennschnitts ein Teil der Naht angeordnet ist.

Gemäß wiederum einer weiteren Ausgestaltung des erfindungsgemäßen ist vorgesehen, dass der Schritt des Formens der Folie zu einem Schlauch über eine Formschulter erfolgt, die insbesondere rohrförmig ausgebildet ist, wobei vorzugsweise über ein im Inneren der Formschulter angeordnetes Füllrohr der Schritt des Befüllens der Beutel erfolgt. Das Befüllen ist grundsätzlich auch später möglich, beispielsweise nach dem Einsetzen des Beutels in die Umverpackung. Beim Befüllen werden bevorzugt 0,2 - 2 1 des Produkts, bevorzugt 0,25 - 1,5 1 des Produkts, in den Beutel eingefüllt.

Gemäß noch einer Ausgestaltung des Verfahrens wird vor dem Schritt des Verschweißens der Beutel im Kopfraum und nach dem Schritt des Befüllens der Beutel mit dem Produkt der Kopfraum luftleer gedrückt, was insbesondere automatisch erfolgt. Dadurch strömt beim erstmaligen Öffnen der Packung und des Beutels zunächst Luft in den Kopfraum des Beutels, was verhindert, dass beim Öffnen der Packung ein Teil des Produkts unabsichtlicht überschwappt.

Der befüllte und verschlossene Beutel wird gemäß einer weiteren Ausgestaltung am Ausgießer und/oder am Verschluss gegriffen und wird insbesondere an ein Transfersystem übergeben. Das Transfersystem kann mit speziellen Schienen, beispielsweise C-Schienen, ausgerüstet sein, die in eine dafür vorgesehene Nut am Ausgießer eingreifen.

Gemäß noch einer weiteren Ausgestaltung des Verfahrens wird der befüllte und verschlossene Beutel, insbesondere vom Transfersystem aus, in die Umverpackung eingesetzt. Grundsätzlich ist es aber auch denkbar, dass der ungefüllte Beutel zunächst in die Umverpackung eingesetzt wird und erst anschließend gefüllt wird.

Gemäß noch einer weiteren Ausgestaltung des Verfahrens wird die Umverpackung nach dem Einsetzen des Beutels mit einem Deckel verschlossen. Es sind grundsätzlich aber auch Umverpackungen denkbar, die nicht verschlossen werden müssen, da sie beispielsweise aus einem ringförmigen Streifen, beispielsweise ringförmigen Pappstreifen, bestehen, der eine zwangsläufig beidseitig offene Umverpackung bildet, sodass der Beutel auch von der Seite in die Umverpackung eingesetzt werden kann.

Unabhängig von der Form der Umverpackung ist es gemäß einer wiederum weiteren Ausgestaltung des Verfahrens vorgesehen, dass der Schritt des Erzeugens der, insbesondere lösbaren, Verbindung zwischen Ausgießer und Umverpackung das Erzeugen einer punktuellen Verbindung umfasst. Die Verbindung, insbesondere die punktuelle Verbindung, kann wie auch die anderen Verbindungen mittels Ultraschall erfolgen. Grundsätzlich ist auch hier ein Heißsiegeln mit insbesondere dauerbeheizten Siegelbacken denkbar. Jedenfalls soll auch bei dieser Verbindung möglichst auf ein Klebemittel verzichtet werden.

Ferner soll noch kurz auf das bei dem Verfahren verwendete Material der einzelnen die Packung bildenden Elemente eingegangen werden. So wird die Folie und/oder der Ausgießer bevorzugt aus Kunststoff und/oder der Materialzuschnitt bevorzugt aus Karton bereitgestellt.

Gemäß noch einer Ausgestaltung des Verfahrens wird dieses getaktet durchgeführt. Dabei können mehrere der zuvor beschriebenen Schritte auch gleichzeitig durchgeführt werden. Es ist aber auch denkbar, dass das Verfahren kontinuierlich durchgeführt wird.

Es gibt nun eine Vielzahl von Möglichkeiten, die erfindungsgemäße Packung auszugestalten und weiterzubilden. Hierzu wird einerseits verwiesen auf die dem Patentanspruch 1 nachgeordneten Patentansprüche, andererseits auf die Beschreibung eines Ausführungsbeispiels in Verbindung mit der Zeichnung. In der Zeichnung zeigt:
- Fig. 1: eine perspektivische Ansicht einer Packung gemäß der vorliegenden Erfindung,
- Fig. 2: eine Seitenansicht der Packung aus Fig. 1,
- Fig. 3: eine Detailansicht eines Ausgießers der Packung aus Fig. 1,
- Fig. 4a): eine Schnittansicht des Ausgießers der Packung aus Fig. 1,
- Fig. 4b): eine Schnittansicht eines alternativen Ausgießers,
- Fig. 5a): einen Zuschnitt der Umverpackung der Packung aus Fig. 1,
- Fig. 5b): einen alternativen Zuschnitt und
- Fig. 5c): noch einen alternativen Zuschnitt.

Die in den Figuren 1 bis 5c) dargestellte Packung 1 dient zur Aufnahme und Lagerung von beispielsweise flüssigen Produkten, insbesondere Getränken. Die Packung 1 weist innenseitig einen flexiblen Innenbeutel 2 aus einer dünnen Kunststofffolie zur Aufnahme der Flüssigkeit und als äußere Ummantelung eine steife Umverpackung 5 aus Karton auf. Der Innenbeutel 2 ist mit einem Ausgießer 4 versehen, der als Verschluss eine aufschraubbare Kappe 3 aufweist. Die Umverpackung 5 umgibt den Innenbeutel 2 im vorliegenden Fall vollständig und dient einerseits zum Stützen des Innenbeutels 2 und andererseits zu dessen Schutz.

Die Umverpackung 5, die im Weiteren noch näher beschrieben wird, weist eine Öffnung 6 auf, durch die der Ausgießer 4 nach außen geführt ist. Der Ausgießer 4 ist dabei mit der Umverpackung 5, und zwar mit deren Deckel 5c, lösbar verbunden.

Die Umverpackung 5 weist einen Boden 5a, vier Seitenwände 5b und besagten Deckel 5c auf. Die Umverpackung 5 ist, wie die Figuren 5a) bis 5c) zeigen, aus einem einstückigen Zuschnitt hergestellt, wobei zum Zusammenfügen bzw. Zusammenhalten der zu einem quaderähnlich geformten Umverpackung 5 auf Klebstoff verzichtet werden kann. Die einzigen miteinander zu verbindenden Stellen würden dann allein durch Ultraschallschweißen aneinander fixiert.

Wie Fig. 2 zeigt, verläuft der vollständige Deckel 5c schräg zu zwei der Seitenwände 5b, was aufgrund der besonderen Art der Befestigung des Ausgießers 4 am Deckel 5c auch für die Mittelachse M, die in Längsrichtung X verläuft, gilt.

Der Aufbau des Ausgießers 4 und die Art und Weise, wie dieser mit der Umverpackung 5 und dem Innenbeutel 2 verbunden ist, wird anhand der Figuren 3 und 4a) besonders deutlich. So weist der Ausgießer 4 einen radial nach außen hervorstehenden Flansch 7 an seinem unteren Ende und einen in Längsrichtung X davon beabstandeten radial nach außen hervorstehenden Kragen 8 auf, wobei zwischen Flansch 7 und Kragen 8 ein Abschnitt 5.1 der Umverpackung 5 bzw. des Deckels 5c und ein Abschnitt 2.1 des Innenbeutels 2 angeordnet ist. Der Abstand zwischen Flansch 7 und Kragen 8 beträgt im vorliegenden Fall etwa 1,2 mm, so dass die Folie des Innenbeutels 2 und der Karton des Deckels 5c dazwischen verklemmt sind.

Zur Erleichterung der Montage und Demontage des Deckels 5c, insbesondere zur Erleichterung des Überstülpens über den Kragen 8, weist der Deckel 5c strahlenförmig zum Mittelpunkt der Öffnung 6 weisende Einschnitte 10 auf, deren Länge größer als die radiale Erstreckung des Kragens 8 ist.

Die dem Kragen 8 zugewandte Seite des Flansches 7 ist mit dem Innenbeutel 2 flüssigkeitsdicht verbunden, hier durch Ultraschallschweißen. Die dem Flansch 7 zugewandte Seite des Kragens 8 ist mit dem Deckel 5c punktuell verbunden, hier durch mehrere, insbesondere vier, Ultraschall-Schweißpunkte 11 zwischen Kragen 8 und Oberfläche 12 des Deckels 5c. Zumindest im Bereich der Ultraschallschweißverbindung, bevorzugt im Bereich des gesamten Deckels 5c, besonders bevorzugt über die gesamte Umverpackung 2, ist eine Lackbeschichtung 12 vorgesehen, die so ausgebildet ist, dass der nach dem Ultraschallschweißen aushärtende Kunststoff des Kragens 8 eine haftende Verbindung mit der Lackbeschichtung bzw. Oberfläche 12 der Umverpackung 5 bildet.

Der Flansch 7 hat im vorliegenden Fall einen größeren Durchmesser als der Kragen 8, wobei der Flansch 7 in einem Abschnitt 7.1, der in axialer Richtung X vom Kragen 8 überdeckt wird, eine größere Dicke als in dem übrigen Teil 7.2 hat.

Wie Fig. 4a) ferner zeigt, ist die Wand 4a des Ausgießers 4 im Bereich zwischen Flansch 7 und Kragen 8 mit einem etwas größeren Querschnitt als in dem Bereich oberhalb davon, in welchem die Kappe 3 angeordnet ist, versehen.

Wie zuvor beschrieben, ist die Umverpackung 5 hier klebemittelfrei hergestellt. Gleiches gilt auch für die Verbindung zwischen Ausgießer 4 und Umverpackung 5. Es wird also bei dieser Ausgestaltung kein Heißleim oder sonstiger Leim verwendet.

Einen alternativen Ausgießer 4 und eine alternative Befestigungsmethode zeigt Fig. 4b). Im Unterschied zu dem Ausführungsbeispiel in Fig. 4a) entfällt hier der Kragen 8, wobei die Umverpackung 5 und/oder der Innenbeutel 2 in diesem Ausführungsbeispiel sowohl klebemittelfrei als auch unter Verwendung von Klebemittel mit dem Ausgießer verbunden werden können. Für eine klebemittelfreie Verbindung kann beispielsweise ein Ultraschallschweißvorgang durchgeführt werden.

Dabei ist, wie Fig. 4b) zeigt, die Öffnung 9 im Innenbeutel 2 größer als die Öffnung 6 in der Umverpackung 5, so dass nicht nur der Innenbeutel 2, sondern auch die Umverpackung 5 mit seiner Unterseite auf einem Teil des Flansches 7 aufliegt und dort mit dem Flansch 7 verbunden werden kann. So liegt die Umverpackung 5 auf dem Abschnitt 7.1 des Flansches 7 auf, während der Innenbeutel 2 auf dem Abschnitt 7.2 des Flansches 7 aufliegt.

Der Innenbeutel 2 ist im Übrigen nur über den Ausgießer 4 mit der Umverpackung 5 verbunden und in dieser beweglich, so dass er kollabieren kann. Die einzige Verbindung zwischen Innenbeutel 2 und Umverpackung 5 ist in Fig. 4 dargestellt. Der Innenbeutel 2 ist damit also nicht, mit Ausnahme der zuvor beschriebenen Stelle am Ausgießer 4, innerhalb der Umverpackung 5 fixiert.

## Patentansprüche

1. Packung (1) für fließfähige, insbesondere flüssige und viskose, Produkte
- mit einem flexiblen Innenbeutel (2) zur Aufnahme eines Produkts, wobei der Innenbeutel (2) mit einem einen Verschluss (3) aufweisenden Ausgießer (4) versehen ist, und
- mit einer Umverpackung (5), die den Innenbeutel (2) zumindest teilweise umgibt und den Innenbeutel (2) stützt,
wobei die Umverpackung (5) eine Öffnung (6) aufweist, durch die der Ausgießer (4) nach außen geführt ist, wobei der Ausgießer (4) mit der Umverpackung (5) verbunden ist, wobei der Ausgießer (4) einen radialen nach außen hervorstehenden Flansch (7) und einen radialen nach außen hervorstehenden Kragen (8) aufweist, wobei der Flansch (7) und der Kragen (8) in axialer Richtung (X) voneinander beabstandet sind, wobei der Ausgießer (4) durch eine Öffnunug (9) im Innenbeutel (2) nach außen geführt ist,
dadurch gekennzeichten, dass ein Abschnitt (5.1) der Umverpackung (5) und ein Abschnitt (2.1) des Innenbeutels (2) zwischen dem Flansch (7) und dem Kragen (8) angeordnet sind.

2. Packung (1) nach Anspruch 1, **dadurch gekennzeichnet, dass** der Ausgießer (4) lösbar mit der Umverpackung (5) verbunden ist.

3. Packung (1) nach Anspruch 1 oder 2, **dadurch gekennzeichnet, dass** die Umverpackung (5) einen Boden (5a), mehrere Seitenwände (5b), bevorzugt vier Seitenwände (5b), und einen Deckel (5c) aufweist, wobei die Öffnung (6) im Deckel (5c) vorgesehen ist und der Ausgießer (4) mit dem Deckel (5c), insbesondere lösbar, verbunden ist.

4. Packung (1) nach einem der vorangehenden Ansprüche, **dadurch gekennzeichnet, dass** der Abstand zwischen Flansch (7) und Kragen (8) kleiner als 4 mm, bevorzugt kleiner als 2 mm, besonders bevorzugt kleiner als 1,5 mm, ist.

5. Packung (1) nach einem der vorangehenden Ansprüche, **dadurch gekennzeichnet, dass** der Abschnitt (5.1) der Umverpackung (5), insbesondere des Deckels (5c), zur Öffnung (6) der Umverpackung (5) weisende Einschnitte (10) aufweist, deren Länge insbesondere mindestens der radialen Erstreckung des Kragens (8) entspricht.

6. Packung (1) nach einem der vorangehenden Ansprüche, **dadurch gekennzeichnet, dass** die dem Kragen (8) zugewandte Seite des Flansches (7) mit dem Innenbeutel (2) flüssigkeitsdicht verbunden ist.

7. Packung (1) einem der vorangehenden Ansprüche, **dadurch gekennzeichnet, dass** die dem Flansch (7) zugewandte Seite des Kragens (8) mit der Umverpackung (5), insbesondere dem Deckel (5c), verbunden ist, wobei insbesondere die Verbindung zwischen Kragen (8) und Umverpackung (5), insbesondere Deckel (5c), eine punktuelle Verbindung ist, die bevorzugt durch Siegelpunkte (11), besonders bevorzugt Ultraschall-Schweißpunkte, gebildet wird.

8. Packung (1) nach einem der vorangehenden Ansprüche, **dadurch gekennzeichnet, dass** die Umverpackung (5) zumindest im Bereich der Verbindung mit dem Kragen (8) mit einer Oberfläche (12), insbesondere Beschichtung (12), versehen ist, die konfiguriert ist, mit erwärmtem Kunststoff nach dessen Aushärten eine haftende Verbindung zu bilden.

9. Packung (1) nach einem der vorangehenden Ansprüche, **dadurch gekennzeichnet, dass** der Flansch (7) einen größeren Durchmesser als der Kragen (8) hat, wobei der Flansch (7) in einem Abschnitt (7.1), der in axialer Richtung (X) vom Kragen (8) überdeckt wird, eine größere Dicke als in dem übrigen Teil (7.2) hat.

10. Packung (1) nach einem der vorangehenden Ansprüche, **dadurch gekennzeichnet, dass** die Verbindung zwischen Ausgießer (4) und Umverpackung (5) klebemittelfrei ist und/oder die Umverpackung (5) klebemittelfrei zusammengefügt ist.

11. Packung (1) nach einem der vorangehenden Ansprüche, **dadurch gekennzeichnet, dass** der Innenbeutel (2) nur über den Ausgießer (4) mit der Umverpackung (5) verbunden ist und in der Umverpackung (5) beweglich ist.

12. Packung (1) nach einem der vorangehenden Ansprüche, **dadurch gekennzeichnet, dass** die Umverpackung (5) größtenteils, vorzugsweise vollständig, aus Karton besteht und/oder der Innenbeutel (2) und/oder Ausgießer (4) größtenteils, vorzugsweise vollständig, aus Kunststoff besteht.

13. Packung (1) nach einem der Ansprüche 3 bis 12, **dadurch gekennzeichnet, dass** zumindest ein Abschnitt des Deckels (5c), vorzugsweise der vollständige Deckel (5c), schräg zum Boden (5a) und/oder zumindest einer der Seitenwände (5b) verläuft.

14. Packung (1) nach einem der Ansprüche 3 bis 13, **dadurch gekennzeichnet, dass** die Mittelachse (M) des Ausgießers (4) schräg zum Boden (5a) und/oder zumindest einer der Seitenwände (5b) verläuft.

15. Packung (1) nach einem der vorangehenden Ansprüche, **dadurch gekennzeichnet, dass** die Wand (4a) des Ausgießers (4) im Bereich zwischen Flansch (7) und Kragen (8) einen vergrößerten Querschnitt hat.

16. Packung (1) nach einem der Ansprüche 3 bis 15, **dadurch gekennzeichnet, dass** mindestens eine der Seitenwände (5b), vorzugsweise alle Seitenwände (5b), an ihrem zum Deckel (5c) weisenden Ende Laschen (13a,13b,13c),aufweisen, die sich am Deckel (5c) vorgesehenen Laschen (14a,14b,14c) im geschlossenen Zustand des Deckels (5c) verhaken, wobei insbesondere jeder Lasche (13a,13b,13c) der Seitenwände (5b) eine Lasche (14a,14b,14c) des Deckels (5c) zugeordnet ist.

## Claims

1. A packaging (1) for pourable, in particular liquid and viscous, products
- comprising a flexible inner bag (2) for accommodating a product, wherein the inner bag (2) is provided with a spout (4), which has a closure (3), and
- comprising an outer packaging (5), which at least partially surrounds the inner bag (2) and which supports the inner bag (2),
wherein the outer packaging (5) has an opening (6), through which the spout (4) is guided outwards, wherein the spout (4) is connected to the outer packaging (5), wherein the spout (4) has a flange (7) projecting radially outwards and a collar (8) projecting radially outwards, wherein the flange (7) and the collar (8) are spaced apart from one another in axial direction (X), wherein the spout (4) is guided to the outside through an opening (9) in the inner bag (2),
**characterized in that** a section (5.1) of the outer packaging (5) and a section (2.1) of the inner bag (2) are arranged between the flange (7) and the collar (8).

2. The packaging (1) according to claim 1, **characterized in that** the spout (4) is detachably connected to the outer packaging (5).

3. The packaging (1) according to claim 1 or 2, **characterized in that** the outer packaging (5) has a bottom (5a), a plurality of side walls (5b), preferably four side walls (5b), and a cover (5c), wherein the opening (6) is provided in the cover (5c) and the spout (4) is connected to the cover (5c), in particular in a detachable manner.

4. The packaging (1) according to one of the preceding claims, **characterized in that** the distance between flange (7) and collar (8) is smaller than 4 mm, preferably smaller than 2 mm, particularly preferably smaller than 1,5 mm.

5. The packaging (1) according to one of the preceding claims, **characterized in that** the section (5.1) of the outer packaging (5), in particular of the cover (5c), has notches (10) pointing to the opening (6) of the outer packaging (5), the length of which corresponds in particular at least to the radial extension of the collar (8).

6. The packaging (1) according to one of the preceding claims, **characterized in that** the side of the flange (7) facing the collar (8) is connected to the inner bag (2) in a liquid-tight manner.

7. The packaging (1) according to one of the preceding claims, **characterized in that** the side of the collar (8) facing the flange (7) is connected to the outer packaging (5), in particular to the cover (5c), wherein in particular the connection between collar (8) and outer packaging (5), in particular cover (5c), is a punctiform connection, which is preferably formed by means of sealing points (11), particularly preferably ultrasound weld points.

8. The packaging (1) according to one of the preceding claims, **characterized in that**, at least in the area of the connection to the collar (8), the outer packaging (5) is provided with a surface (12), in particular coating (12), which is configured to form an adhesive bond with heated plastic after the latter has hardened.

9. The packaging (1) according to one of the preceding claims, **characterized in that** the flange (7) has a larger diameter than the collar (8), wherein the flange (7) has a larger thickness in a section (7.1), which is covered by the collar (8) in axial direction (X), than in the remaining part (7.2).

10. The packaging (1) according to one of the preceding claims, **characterized in that** the connection between spout (4) and outer packaging (5) is free from adhesives and/or the outer packaging (5) is joined without any adhesives.

11. The packaging (1) according to one of the preceding claims, **characterized in that** the inner bag (2) is connected to the outer packaging (5) only via the spout (4) and can move in the outer packaging (5).

12. The packaging (1) according to one of the preceding claims, **characterized in that** the outer packaging (5) consists of cardboard for the most part, preferably completely, and/or the inner bag (2) and/or spout (4) consists of plastic for the most part, preferably completely.

13. The packaging (1) according to one of claims 3 to 12, **characterized in that** at least one section of the cover (5c), preferably the complete cover (5c), runs at an incline to the bottom (5a) and/or to at least one of the side walls (5b).

14. The packaging (1) according to one of claims 3 to 13, **characterized in that** the central axis (M) of the spout (4) runs at an incline to the bottom (5a) and/or to at least one of the side walls (5b).

15. The packaging (1) according to one of the preceding claims, **characterized in that** the wall (4a) of the spout (4) has an enlarged cross section in the area between flange (7) and collar (8).

16. The packaging (1) according to one of claims 3 to 15, **characterized in that**, at their end, which faces the cover (5c), at least one of the side walls (5b), preferably all side walls (5b), have tabs (13a, 13b, 13c), which interlock in the closed state of the cover (5c) with tabs (14a, 14b, 14c) provided on the cover (5c), wherein in particular one tab (14a, 14b, 14c) of the cover (5c) is assigned to every tab (13a, 13b, 13c) of the side walls (5b).

## Revendications

1. Emballage (1) pour produits fluides, notamment liquides et visqueux,
- avec un sachet intérieur (2) souple destiné à recevoir un produit, le sachet intérieur (2) étant doté d'un bec verseur (4) comportant une fermeture (3), et
- avec un suremballage (5) qui entoure le sachet intérieur (2) au moins en partie et qui soutient le sachet intérieur (2),
le suremballage (5) comportant un orifice (6) à travers lequel le bec verseur (4) est conduit vers l'extérieur, le bec verseur (4) étant relié avec le suremballage (5), le bec verseur (4) comportant une bride (7) débordant en direction radiale vers l'extérieur et un col (8) débordant en direction radiale vers l'extérieur, la bride (7) et le col (8) étant écartés l'un de l'autre en direction axiale (X), le bec verseur (4) étant conduit vers l'extérieur à travers un orifice (9) dans le sachet intérieur (2),
**caractérisé en ce qu'**une partie (5.1) du suremballage (5) et une partie (2.1) du sachet intérieur (2) sont placées entre la bride (7) et le col (8).

2. Emballage (1) selon la revendication 1, **caractérisé en ce que** le bec verseur (4) est relié de manière amovible avec le suremballage (5).

3. Emballage (1) selon la revendication 1 ou 2, **caractérisé en ce que** le suremballage (5) comporte un fond (5a), plusieurs parois latérales (5b), de préférence quatre parois latérales (5b), et un couvercle (5c), l'orifice (6) étant prévu dans le couvercle (5c) et le bec verseur (4) étant relié au couvercle (5c), notamment de manière amovible.

4. Emballage (1) selon l'une quelconque des revendications précédentes, **caractérisé en ce que** l'écart entre la bride (7) et le col (8) est inférieur à 4 mm, de préférence inférieur à 2 mm, de manière particulièrement préférée inférieur à 1,5 mm.

5. Emballage (1) selon l'une quelconque des revendications précédentes, **caractérisé en ce que** la partie (5.1) du suremballage (5), notamment du couvercle (5c), comporte des encoches (10) dirigées vers l'orifice (6) du suremballage (5), dont la longueur correspond notamment au moins à l'extension radiale du col (8).

6. Emballage (1) selon l'une quelconque des revendications précédentes, **caractérisé en ce que** le côté de la bride (7) dirigé vers le col (8) est relié au sachet intérieur (2) de manière étanche au liquide.

7. Emballage (1) selon l'une quelconque des revendications précédentes, **caractérisé en ce que** le côté du col (8) qui est dirigé vers la bride (7) est relié au suremballage (5), notamment au couvercle (5c), la liaison entre le col (8) et le suremballage (5), notamment le couvercle (5c), étant notamment une liaison ponctuelle, que l'on forme de préférence par des points de scellement (11), de manière particulièrement préférée par des points de soudure aux ultrasons.

8. Emballage (1) selon l'une quelconque des revendications précédentes, **caractérisé en ce qu'**au moins dans la région de la liaison avec le col (8), le suremballage (5) est doté d'une surface (12), notamment d'un revêtement (12), qui est configuré pour former une liaison par adhérence avec de la matière plastique chauffée, après le durcissement de cette dernière.

9. Emballage (1) selon l'une quelconque des revendications précédentes, **caractérisé en ce que** la bride (7) a un diamètre supérieur à celui du col (8), dans une partie (7.1) qui en direction axiale (X) est recouverte par la col (8), la bride (7) ayant une épaisseur supérieure à celle dans la partie (7.2) restante.

10. Emballage (1) selon l'une quelconque des revendications précédentes, **caractérisé en ce que** la liaison entre le bec verseur (4) et le suremballage (5) est exempte d'agents adhésifs et/ou le suremballage (5) est assemblé sans agent adhésif.

11. Emballage (1) selon l'une quelconque des revendications précédentes, **caractérisé en ce que** le sachet intérieur (2) n'est relié au suremballage (5) que par l'intermédiaire du bec verseur (4) et est mobile dans le suremballage (5).

12. Emballage (1) selon l'une quelconque des revendications précédentes, **caractérisé en ce que** le suremballage (5) est constitué en majeure partie, de préférence entièrement, en carton et/ou le sachet intérieur (2) et/ou le bec verseur (4) est constitué en majeure partie, de préférence entièrement, en matière plastique.

13. Emballage (1) selon l'une quelconque des revendications 3 à 12, **caractérisé en ce qu'**au moins une partie du couvercle (5c), de préférence l'ensemble du couvercle (5c), s'étend en inclinaison vers le fond (5a) et/ou vers au moins l'une des parois latérales (5b).

14. Emballage (1) selon l'une quelconque des revendications 3 à 13, **caractérisé en ce que** l'axe central (M) du bec verseur (4) s'étend en inclinaison vers le fond (5a) et/ou vers au moins l'une des parois latérales (5b).

15. Emballage (1) selon l'une quelconque des revendications précédentes, **caractérisé en ce que** dans la région entre la bride (7) et le col (8), la paroi (4a) du bec verseur (4) a une section transversale agrandie.

16. Emballage (1) selon l'une quelconque des revendications 3 à 15, **caractérisé en ce que** sur son (leur) extrémité dirigée vers le couvercle (5c), au moins l'une des parois latérales (5b), de préférence toutes les parois latérales (5b), comporte(nt) des pattes (13a, 13b, 13c) qui dans l'état fermé du couvercle (5c), s'accrochent dans des pattes (14a, 14b, 14c) prévues sur le couvercle (5c), alors que notamment à chaque patte (13a, 13b, 13c) des parois latérales (5b) est associée une patte (14a, 14b, 14c) du couvercle (5c).
